# FASCICULE DE BREVET EUROPEEN

(11) **EP 3 206 649 B1**
(45) Date de publication et mention de la délivrance du brevet: **12.12.2018**
(21) Numéro de dépôt: 15786888.6
(22) Date de dépôt: 16.10.2015
(51) Int. Cl.: A61G 3/06, A47K 17/02, A61G 7/10, E04H 1/12

(54) **DISPOSITIF DE TOILETTES POUR AUTOMOBILISTES HANDICAPÉS MOTEURS**
TOILETTENVORRICHTUNG FÜR MOBILITÄTSEINGESCHRÄNKTE AUTOFAHRER
TOILET DEVICE FOR MOBILITY-IMPAIRED CAR DRIVERS

(30) Priorité: 16.10.2014 FR 1402332
(43) Date de publication de la demande: 23.08.2017
(73) Titulaire: Bertrand, Claude, 83460 Taradeau (FR)
(72) Inventeur: Bertrand, Claude, 83460 Taradeau (FR)
(74) Mandataire: Lavoix
(86) Numéro de dépôt international: PCT/EP2015/074022
(87) Numéro de publication internationale: WO 2016/059216

(56) Documents cités:
- WO-A1-2014/154758
- GB-A- 2 467 166

## Description

La présente invention a trait à un dispositif de toilette ou WC, pour automobilistes handicapés moteurs.

L'autonomie des automobilistes handicapés moteurs ou à mobilité réduite, c'est-à-dire, dans le cadre de la présente invention, sensiblement incapables, ou difficilement capables de se déplacer à pied, est limitée par l'absence, aux toilettes pour handicapés lui leur sont réservées, de moyens de s'y transférer depuis, puis vers leur véhicule automobile, autrement qu'en se transférant préalablement sur un véhicule individuel pour handicapé, tel qu'un fauteuil roulant ou scooter. Il existe, certes, des dispositifs individuels privés, tels que petites chaises roulantes ou planches ou glissières de transfert (voir, par exemple US 6 256 806 et US 6 115 971), mais aucune solution pratique et économique, utilisable pour des toilettes publiques pour automobilistes handicapés moteur, n'a été prévue.

La présente invention se propose de remédier à ces inconvénients et de fournir un dispositif de toilettes ou WC, pour automobilistes handicapés moteurs, efficace, peu couteux, et pouvant être mis en place de façon économique, permettant une utilisation, simple, sure et efficace pour l'automobiliste, et particulièrement économique et facile à gérer, pour l'entité qui en a la gestion. Un autre objectif de l'invention est de réduire la durée de transfert de l'automobiliste utilisateur entre son véhicule automobile et le siège de toilettes, ce qui permet notamment de réduire sa fatigue et sa durée d'exposition à la pollution aérienne, par exemple dans des parcs de stationnement confinés.

Par handicapé moteur, au sens de la présent invention, on entend les personnes à mobilité inexistante ou réduite, mais capables de conduire un véhicule automobile, ou du moins d'en utiliser, comme passager. Il s'agit par exemple de personnes paraplégiques, ou ayant perdu l'usage des jambes, ou ne pouvant marcher que difficilement, par exemple des personnes souffrant d'obésité. On inclut également, dans ce terme, les personnes à mobilité normale ou peu altérée, mais qui se fatiguent ou s'essoufflent très vite.

L'invention a pour objet un dispositif de toilette ou WC, pour automobilistes handicapés moteurs, tel que défini par la revendication 1.

Le dispositif de toilette ou WC pour automobilistes handicapés comporte, un local comportant une ouverture à coté de laquelle peut se garer une automobile, à l'extérieur dudit local,
une cuvette de WC pour handicapé, installée dans ledit local,
un strapontin mobile, comportant une assise pour l'utilisateur,
des moyens de guidage ou guides dudit strapontin, fixés dans ledit local,
ledit strapontin mobile pouvant être déplacé par l'utilisateur sur lesdits moyens de guidage entre une position avancée se trouvant située à côté et à proximité du siège de l'automobile de l'utilisateur, arrêté dans une position déterminée à côté de ladite ouverture du local, et un emplacement de transfert, dans lesquels le strapontin et la cuvette se trouvent l'un à côté de l'autre et à proximité immédiate,
le strapontin présentant des moyens ou freins permettant son immobilisation dans sa position de transfert et dans sa position avancée à côté du siège de l'automobile,
- ladite ouverture pouvant être fermée par l'utilisateur lorsque ledit strapontin se trouve à l'intérieur dudit local.

Le guide assurant le guidage du strapontin est formé, par exemple des rails, ou ornières, ou des dispositifs télescopiques de guidage comprenant des éléments allongés coulissant les uns par rapport aux autres, par exemple, une glissière allongée sur laquelle coulisse un coulisseau, sur lequel coulisse une deuxième glissière allongée.

Lesdits moyens d'immobilisation ou freins permettent d'arrêter, et de relâcher le strapontin, il peut s'agir par exemple d'arrêtoirs, encliquetages, ou tout autre mécanisme permettant d'arrêter, et de relâcher le strapontin.

De préférence, ces moyens d'immobilisation ou freins ou autres moyens de blocage, sont actionnables, d'une façon en soi connue, par des accoudoirs pivotants ou escamotables présentés par les deux côtés latéraux du strapontin.

Dans une forme de réalisation préférée le strapontin comporte des moyens de déplacement vertical d'assise, ou élévateurs d'assise, tels qu'un moteur, permettant une variation du niveau vertical de l'assise du strapontin, au moins entre deux niveaux, à savoir le niveau d'assiette de la cuvette et le niveau du siège de l'automobile, s'il est différent. Ces moyens peuvent comprendre un dispositif de soulèvement et d'abaissement électrique ou hydraulique, ou autre, tel que cric manuel ou vérin. De préférence ces moyens sont commandés par l'utilisateur, par une commande, par exemple un bouton ou une commande manuelle.

Le dispositif peut, optionnellement, comporter des moyens moteurs (ou moteurs) d'entraînement du strapontin sur ses moyens de guidage ou guides et des commandes y relatives, commandables par l'utilisateur, mais, de préférence, le strapontin peut être déplacé par la force musculaire manuelle de l'utilisateur.

Le moteur d'entraînement du strapontin, s'il est prévu, peut être divers, par exemple du type à crémaillère ou à vis sans fin ou vérin hydraulique ou pneumatique.

Les toilettes pour handicapés comprennent un local tel qu'une caisse ou conteneur de type mobilier urbain, présentant, au moins sur un côté, une ouverture susceptible d'être ouverte ou fermée par un moyen de fermeture (ou fermeture) commandé par un utilisateur, et contenant la cuvette et un strapontin, disposés dans des positions respectives retirées à l'intérieur du local, ledit local étant disposé pour qu'une automobile puisse venir se garer à coté de ladite ouverture.

De façon préférée, ladite ouverture peut être ouverte de façon coulissante, de préférence, parallèlement à l'axe longitudinal de l'automobile.

Le local peut avantageusement satisfaire aux normes dimensionnelles en vigueur pour les toilettes publiques pour handicapés.

Le local peut, optionnellement, être accessible aux personnes handicapées se déplaçant sur un véhicule individuel, tel que fauteuil roulant, tricycle ou scooter, et l'on préfère, alors qu'il dispose d'une autre ouverture éloignée à cet effet.

De préférence les moyens de fermeture du local, tels que portes ou rideaux pivotants, basculants ou coulissants, libèrent une ouverture d'accès, sur le coté latéral proche de l'automobile.

De préférence, les dimensions de l'ouverture ainsi située, sont telles que la partie externe au moins de la portière de l'automobile peut passer par l'ouverture, lorsque l'utilisateur ouvre la portière.

On peut avantageusement prévoir des moyens de guidage et/ou de repérage (guides et/ou repères) permettant à l'automobiliste de venir garer sa voiture dans la position précise dans laquelle le strapontin viendra se disposer, dans sa position avancé Ces guides et/ou repères peuvent comprendre, par exemple, des ornières de guidage de roues, ou des repères, imposant ou indiquant, à l'automobile, la distance latérale entre le dispositif et le côté conducteur, et donc le siège de l'automobile, ou le siège de passager, s'il y a lieu, et des repères de position axiale de l'automobile, visualisés par l'utilisateur dans l'automobile ; on peut aussi prévoir un détecteur ou radar détectant la position axiale d'arrêt.

Dans une forme de réalisation, ces moyens peuvent comprendre un détecteur ou capteur, d'un type connu, qui détecte précisément la position de l'interstice ou fente qui est présente, juste derrière l'arrête arrière de la portière fermée de l'automobile, ce détecteur informant un dispositif de signalisation, par exemple un feu de signalisation, indiquant à l'utilisateur, ou au conducteur, que l'automobile est parvenue en bonne position d'arrêt.

De préférence aussi, le dispositif comporte un détecteur de présence d'automobile sur l'emplacement prévu à côté du local, notamment pour informer un centre de gestion ou de surveillance.

On peut prévoir, notamment, que la fermeture ou porte du local ne puisse pas être ouverte en l'absence de l'automobile, ou en cas de mauvaise position de celle-ci.

Dans la forme de réalisation, préférée de l'invention, les moyens de guidage ou guide du strapontin entre sa position retirée dans le local et sa position avancée à côté du siège de l'automobile peuvent s'étendre de façon oblique vers le côté et vers l'avant de l'automobile.

On préfère alors que les moyens de guidage du strapontin soient inclinés, par rapport à l'axe de l'automobile, d'un angle, de préférence compris entre 50 et 70°, plus préférentiellement entre 55 et 65°, et, de préférence, de l'ordre de 60°, correspondant sensiblement à l'angle de la portière de l'automobile dans sa position ouverte.

Dans une autre forme de réalisation lesdits moyens de guidage sont au contraire sensiblement parallèles, ou au plus faiblement obliques par rapport à l'axe longitudinal de l'automobile, faisant un angle, de préférence inférieur à 20 ou 25 ou 30°, avec l'axe du dispositif.

Cette disposition est indiquée lorsque la distance entre la cuvette et le coté du local où se gare l'automobile, est faible, et on préfère alors que les moyens de fermeture du local, tels que portes ou rideaux pivotants, basculants ou coulissants, libère une ouverture d'accès, à la fois sur le côté latéral du local proche de l'automobile, et sur le côté avant du local, permettant, alors, à la portière de s'ouvrir dans l'espace ainsi libéré.

Dans une autre forme de réalisation, ledit guide est sensiblement perpendiculaires par rapport à l'axe longitudinal de l'automobile.

Dans une forme de réalisation, l'assise du strapontin n'est pas fixe mais peut coulisser sur des moyens de guidage ou guides de l'assise portés par le strapontin, permettent un déplacement de l'assise en porte-à-faux partiel de l'assise jusqu'à proximité immédiate du siège de l'automobile.

Dans la forme de réalisation dans laquelle le guide du strapontin est sensiblement parallèle à l'axe longitudinal de l'automobile et du local, ou faiblement obliques, vers l'avant et vers le siège de l'automobile, le strapontin peut porter une structure mobile de strapontin, par exemple un chariot, déplaçable latéralement vers le siège de l'automobile et muni, au moins vers son extrémité du côté du siège, de roues ou billes roulant sur le sol, par exemple des roulettes. De préférence, le guide peut s'étendre pour que l'assise puisse coulisser latéralement jusqu'à proximité immédiate du siège, la présence des roulettes de support assurant que le poids de l'utilisateur, parvenant du siège sur l'assise, ne provoque pas de porte-à-faux sensible. En d'autres termes, le strapontin se déplace d'abord longitudinalement depuis sa position de transfert, puis, une fois arrivé au niveau du siège de l'automobile, le chariot se déplace latéralement, avec son assise, jusqu'à proximité immédiate du siège.

Les moyens de roulement sont alors, de préférence, des roulettes, dont l'axe est monté sur une tige ou bras pouvant pivoter librement autour d'un axe vertical, de sorte que le simple déplacement de ce chariot latéral provoque l'orientation des roulettes dans le sens de déplacement.

On peut prévoir des moyens ou dispositif d'entraînement, par exemple du type a crémaillère ou vis sans fin ou vérin, pour les déplacements latéraux de cette structure par rapport à la base de strapontin qui la supporte, ainsi que la e commande y relative mais, de préférence l'utilisateur entraine manuellement cette structure, ainsi que le strapontin lui-même.

L'assise elle-même, si elle est mobile, peut être motorisée, mais on préfère que ses déplacements sur le guide soient effectués par l'utilisateur.

En variante, moins préférée, dans le cas où l'assise du strapontin n'est pas mobile vers le véhicule individuel, le strapontin peut présenter, du côté latéral qui regarde le siège du véhicule, une plaque déplaçable ou pivotante ou coulissante entre une position effacée et une position prolongeant l'assise du strapontin vers ledit siège, pour faciliter le transfert de l'utilisateur entre le siège et le strapontin. Cette plaque peut, par exemple pivoter autour d'un axe horizontal, ou bien coulisser horizontalement entre une position effacée sous l'assise du strapontin et la position avancée. De façon avantageuse, des moyens de blocage ou freins, par exemple par encliquetage, peuvent maintenir la plaque dans sa position avancée, tout en pouvant être libérés par l'utilisateur.

Dans une autre variante, notamment quand les moyens de guidage sont sensiblement perpendiculaires à l'axe de l'automobile, l'assise mobile peut être déplacée, de préférence en léger porte-à-faux, vers l'avant à côté du siège de l'automobile.

Le strapontin peut reposer et se déplacer, par exemple, sur des roulettes ou galets, de préférence guidés par moyens de guidage ou guides, par exemple des rails, ou bien il peut être guidé par des moyens de guidage ou guides tels que des éléments allongés télescopiques de guidage en étant entrainé, soit manuellement par l'utilisateur, soit par des moyens ou dispositifs d'entraînement, par exemple du type à vis sans fin ou à crémaillère.

Les moyens de guidage, rails, éléments télescopiques, ou autres guides, peuvent être fixés au sol, ou sur une paroi de local ou autre support, libérant ainsi le sol et facilitant le nettoyage du sol du local.

La surface s'étendant entre l'ouverture du local et l'automobile dans sa position d'arrêt peut ne comporter aucun guide du strapontin, celui-ci pouvant par exemple rouler, grâce à des roues ou roulettes, sur cette surface, ou, dans une autre forme de réalisation, se déplacer en porte-à-faux au-dessus de la surface, en étant supporté par des supports depuis l'intérieur de la caisse. Dans le cas où le guide du strapontin s'étendt de façon oblique, selon un angle plus ou moins proche de l'angle d'ouverture de la portière de l'automobile, le strapontin présentera, de préférence, de tels supports, par exemple des roulettes, à sa partie antérieure, pour sortir du local jusqu'à proximité du siège.

Dans d'autre formes de réalisation, cette surface peut présenter des moyens de guidage ou de roulement, par exemple un ou des rails guidant le strapontin jusqu'à proximité immédiate du siège de l'automobile.

Le dispositif selon l'invention peut comporter également des moyens de détection ou détecteurs de la présence de l'automobile, par exemple un détecteur optique, magnétique ou radar, et, de façon particulièrement préférée, des dispositifs permettant au conducteur handicapé, de positionner son automobile en bonne position, tels que, par exemple, une barrière d'entrée et une barrière de sortie, et, éventuellement, des repères pour le conducteur, ou des reliefs pour les roues, par exemple des ornières du type prévu dans les stations de lavage automatique de voiture, de sorte que le conducteur peut facilement se garer dans une position où sa portière est disposée convenablement par rapport à l'ouverture du local.

Le dispositif peut comporter, notamment dans le cas où le strapontin est motorisé, des détecteurs de la position ouverte de la portière du véhicule, de préférence portés par le strapontin, et qui, en cas de présence d'une portière, immobilisent le strapontin de façon que le strapontin puisse être arrêté ou amené à une distance fixe déterminée de la portière ouverte. Dans une variante, notamment pour éviter que l'utilisateur assis sur le strapontin ne masque ces détecteurs, on peut prévoir de les disposer de façon fixe.

Ladite distance déterminée constitue, juste derrière la portière ouverte, un espace libre pour les jambes de l'utilisateur assis sur l'assise pendant son transfert entre le siège de l'automobile et le véhicule individuel via le strapontin. De préférence cette distance entre le strapontin et la portière est, en moyenne, comprise entre 15 cm et 30 cm, par exemple de l'ordre de 25 cm.

Le dispositif peut comporter des détecteurs du côté conducteur du véhicule automobile, qui immobilisent le strapontin à distance suffisante du côté de l'automobile, par exemple de l'ordre de 10 à 30 cm. La détermination de cette distance peut tenir compte de la possibilité de déport de l'assise mobile, ou de l'existence d'une plaque escamotable destiné à être positionnée juste à côté du siège de l'automobile.

Ces détecteurs peuvent comprendre, par exemple, un ou des radars, soniques ou hertziens, du type utilisé pour aider les voitures à se garer, disposés, de préférence sur ou dans le bord antérieur du strapontin.

Le dispositif peut également comprendre des détecteurs de présence sur la partie de surface balayée par le mouvement d'ouverture et de fermeture de la porte ou fermeture du local, afin de bloquer ce mouvement en cas de détection.

Dans une forme de réalisation préférée de l'invention, le dispositif peut comprendre un détecteur de présence de l'utilisateur sur le strapontin. De préférence ce détecteur est associé à l'assise, par exemple sous forme d'un détecteur ou capteur de poids sur l'assise.

L'alimentation électrique du dispositif peut être autonome, par exemple par une batterie chargée par des moyens (notamment plaques ou capteurs) photovoltaïques, si le dispositif est disposé en extérieur, ou bien par raccordement au réseau électrique, éventuellement par l'intermédiaire, également, d'une batterie afin de garantir le fonctionnement en cas de coupure de courant.

La trajectoire du strapontin est, de préférence, limitée pour qu'en position reculée, il soit néanmoins accessible manuellement par l'utilisateur assis dans son véhicule. On peut aussi prévoir une position intermédiaire du strapontin sur ses moyens ou rails de guidage, dans laquelle il reste accessible à la main de l'utilisateur, mais libère l'ouverture du local pour ne pas former un obstacle au mouvement d'ouverture de la portière à travers l'ouverture du local.

Le strapontin peut avantageusement présenter, du côté de l'automobile, un dispositif de préhension escamotable lorsque la porte du local est fermé, par exemple un bras souple ou articulé élastiquement.

La longueur de la trajectoire du strapontin est de préférence de l'ordre de 80 cm à 120 cm, par exemple, de l'ordre de 90 cm.

D'autres avantages et caractéristiques de l'invention apparaîtront à la lecture de la description suivante, faite à titre d'exemple non limitatif, et se référant au dessin annexé dans lequel :
la Figure 1 représente une vue schématique de dessus d'un dispositif selon une première forme de réalisation,
la Figure 2 à 9 représentent des vue schématiques de dessus similaires à la Figure 1 pendant les différentes phases de transfert de l'utilisateur,
la Figure 10 à 13 représentent des vues schématique en perspective du strapontin en différentes positions de transfert
la Figure14 représente une vue schématique en perspective d'un strapontin selon une deuxième forme de réalisation,
les Figure 15 à 20 représentent des vue schématiques de dessus de cette deuxième forme de réalisation pendant les différentes phases de transfert de l'utilisateur.
les Figures 21 à 28 représentent des vues schématiques de dessus d'une troisième forme de réalisation pendant différentes phases de transfert,
les Figures 29 à 31 représentent des vues schématiques en élévation pendant les phases de ce transfert.

En se référant à la Figure 1, on voit, en vue de dessus, un dispositif selon l'invention avec un local de toilettes ou WC 1 adapté aux personnes handicapées motrices. Dans l'exemple décrit ce local est accessible aux handicapés se déplaçant en véhicules individuels, tels que fauteuils roulants, tricycles et scooters. On a représenté, en projection sur le sol 2, les surfaces règlementaires disposées en relation avec les positions de la cuvette de WC 12 et la porte pivotante d'entrée 3, à savoir la surface circulaire 2a, d'un diamètre de 150 cm pour la rotation du fauteuil roulant, et la surface rectangulaire 2b, de 130 cm x 80 cm, permettant d'amener le fauteuil roulant à côté de la cuvette 12, celle-ci étant écartée de 40 cm de la paroi ou cloison 4a de fond. Un lavabo 5 peut être disposé contre la partie latérale de cloison 4 comprenant la porte 3, à proximité immédiate de la cuvette.

L'autre partie latérale de paroi 4, du côté où va se garer l'automobile, présente une porte coulissante 10. Dans l'exemple décrit, cette partie latérale de paroi est écartée du côté droit de la zone rectangulaire 2b, d'une distance de l'ordre de 50 cm.

Depuis la cuvette 12 s'étend, obliquement et vers l'avant, un dispositif de guidage 6, sous forme d'une embase ou plaque, s'étendant obliquement vers l'ouverture 10 selon un angle de l'ordre de 60° à partir de l'axe longitudinal du local et de l'automobile. Ce dispositif de guidage peut être formé d'une plaque parallélépipédique, de 4 à 5 cm de hauteur, par exemple, dont les bords avant 7 et arrière 8 sont parallèles à la direction longitudinale du local et de l'automobile. La plaque présente deux ornières ou rails de guidage 9, et, éventuellement, dans le cas où le déplacement du strapontin n'est pas entièrement manuel, une ornière centrale pour recevoir un moyen d'entrainement de strapontin, par exemple une crémaillère fixe, par exemple du type couramment utilisé pour les portails coulissants. De préférence, la longueur de l'embase 6 est de l'ordre de 100 à 130 cm, la largeur étant, par exemple, de 40 cm. De préférence, la face supérieure de la plaque 6 affleure au niveau du sol 2, pour ne pas former un relief gênant pour un fauteuil roulant qui viendrait se disposer à droite de la cuvette 12 dans la zone 2b.

L'embase de guidage 6 passe sous la porte coulissante 10 et s'étend, en partie, sur le sol entre la porte et l'automobile 30 supporte, et guide un ensemble de strapontin 11.

L'ensemble de strapontin 11 comporte un chariot 14 munis de roulettes guidées dans les rails 9, de préférence à section en C, empêchant l'extraction par le haut et tout renversement du strapontin. De préférence le chariot 14 peut être déplacé sur ses rails par l'utilisateur mais on peut aussi prévoir qu'il soit entrainé dans son parcours sur les rails par des moyens moteurs. Sur le chariot 14 se trouve fixée une structure verticale 15 contenant un moyen de levage (non représenté), par exemple un cric de levage à entrainement électrique, ou un ou plusieurs vérins électriques ou non. Ce moyen de levage peut faire monter ou descendre un plateau de strapontin 16. Grâce à une commande (non représentée), fixée, par exemple, sur la face verticale avant du plateau. L'utilisateur assis sur le strapontin peut commander le déplacement vertical du plateau 16.

Le plateau 16 porte une assise de strapontin 17, dont la surface supérieure peut présenter un rembourrage de confort et éventuellement un dossier. Dans l'exemple décrit l'assise peut coulisser sur le plateau 16, et présente, à cet effet, deux coulisseaux parallèles (non représentés) permettant à l'assise de coulisser facilement dans des glissières correspondantes 18, à section, par exemple, en queue d'aronde, empêchant un soulèvement de l'assise. Le mouvement de l'assise est limité entre une position reculée sur le plateau (Figures 1, 11), et une position partiellement déportée vers le siège 32 de l'automobile (Figure 10).

On préfère que le strapontin puisse être immobilisé par des moyens de blocage, tels que des freins, aussi bien dans sa position de transfert (Figures 6, 13) que dans sa position avancée près du siège de l'automobile (Figures 2, 10,11). De préférence, le plateau 16 peut présenter deux accoudoirs escamotables (non représentés). Par exemple chaque accoudoir peut être mobile en rotation dans le plan vertical autour d'axes horizontaux respectifs fixés sur le plateau 16, à l'arrière de celui-ci, de sorte que lorsque l'accoudoir est baissé dans sa position horizontale, l'utilisateur ne peut pas se déplacer entre strapontin et cuvette, et strapontin et siège 32, alors que lorsque l'accoudoir correspondant est levé dans sa position verticale escamotée, il ne forme plus d'obstacle au passage de l'utilisateur. De préférence, aussi, la position abaissée de l'accoudoir de droite empêche le coulissement de l'assise 17 vers le siège 32.

La levée de l'un quelconque des accoudoirs actionne un mécanisme de blocage (non représenté), qui immobilise le chariot 14 sue ses rails 9. De tels mécanismes sont usuels sur des véhicules tels que les fauteuils roulants pour handicapés.

Le dispositif représenté sur les Figures peut encore comporter différents moyens d'alimentation électrique, de gestion informatisée et de communications avec un centre de contrôle, et notamment un ensemble batterie alimentant en basse tension les moyens de levage situés dans la structure 15, et l'ensemble des dispositifs électriques et informatiques qui peuvent être présents dans le dispositif.

Le dispositif peut comprendre, par exemple :
des bornes d'appel 22,
un détecteur 23 de présence, dans le local, par exemple un capteur infra-rouge, disponible, par exemple auprès des sociétés Société BALUFF ou MICROSONIC (origine Allemagne) ou EXTRONIC (origine SUEDE),
des signaux ou voyants d'occupation 24,
des moyens de détection de la position de l'assise, notamment de sa position sur le strapontin par exemple des contacts électriques sensibles au passage de l'assise,
des moyens de détection de la présence ou de l'absence du conducteur sur l'assise, par exemple un capteur sensible au poids de l'assise, ou un contact électrique actionné par un mouvement vertical ou une déformation de l'assise, par exemple du type utilisé pour les sièges d'automobiles.

Enfin on peut prévoir des barrières relevables d'entrée 19 et de sortie 20 pour l'automobile.

On se réfère maintenant aux Figures 1 à 7.

Lorsque l'automobile 30 vient se ranger à côté de la porte 10 du local de toilettes pour handicapés, en bonne position, grâce à des ornières de guidage et/ou des signaux de repérage de position usuels, le strapontin 11 est disposé sur ses rails, juste derrière la porte 10 (Figure1). L'utilisateur ouvre alors la porte 10, soit manuellement, soit par un moyen de commande, par exemple une borne de commande d'ouverture de porte 21 accessible. Il ouvre alors sa portière 31 qui n'est plus gênée par la porte 10 et, en étendant son bras depuis la portière, il saisit le strapontin, par exemple par un accoudoir droit non représenté) et le tire vers lui. Dans cette position avancée, le strapontin se trouve sensiblement à côté du siège 32 de la voiture 30 (Figure 2).

Si le strapontin est motorisé, l'utilisateur pourra provoquer, grâce à la borne de commande 21, l'avance du strapontin 11 sur ses rails 9, des capteurs portés par le strapontin et/ou le plafond du garage, ou une structure fixe, provoquant son arrêt à proximité du siège de l'automobile.

L'utilisateur actionne ensuite bloque alors le strapontin dans cette position, par exemple en soulevant l'accoudoir droit du strapontin.

Il peut alors, si nécessaire, actionner les moyens de déplacement en hauteur du plateau 16 pour amener l'assise 17 au niveau requis par rapport à son siège, par exemple grâce à des boutons de commande portés par un bord du plateau 17. Ensuite, dans le cas préféré, où l'assise peut être déplacée en porte-à-faux partiel vers le siège, il tire manuellement l'assise 18 vers lui (Figure 2, 10), puis se déplace sur l'assise (Figure 3). En prenant appui par sa main gauche sur le bord opposé du strapontin, il ramène l'assise 17,qui le supporte, dans sa position initiale sur le plateau 16 puis, s'il y a lieu, actionne le cric de déplacement en hauteur pour ramener l'assise à son niveau vertical normal, qui permettra le transfert sur la cuvette 12 (cette opération pouvant aussi se faire lorsque le strapontin est amené à côté de la cuvette 12).

En abaissant l'accoudoir droit, il libère le frein ou autre dispositif de blocage du strapontin 11, qui le porte, puis à l'aide de ses bras, provoque alors le retour en arrière du strapontin sur ses rails 9, pour passer l'ouverture de porte (Figure 4), position dans laquelle il peut fermer la portière 31 de l'automobile. En continuant son déplacement il entre dans le local (Figure 5), et peut refermer la porte coulissante 10 (Figure 5).

Il continue alors à déplacer le strapontin 11 jusqu'à sa position de transfert, comme on le voit sur la Figure 6.

Il bloque alors le strapontin dans cette position en soulevant l'accoudoir gauche (non représenté) du strapontin, puis se transfère manuellement sur la cuvette de WC (Figure 6).

Après l'utilisation des toilettes il effectuera ensuite l'étape inverse de transfert sur le strapontin 11, puis, après avoir abaissé l'accoudoir droit, il avance le strapontin vers la porte fermée 10, qu'il ouvre, puis continue son avance jusqu'à pouvoir ouvrir manuellement la portière de l'automobile (Figure 7).

Il continue son avance jusqu'à l'arrêt à 20 cm de la portière. Il provoque ensuite le réglage en hauteur de l'assise 18, s'il y a lieu, puis le mouvement de l'assise jusqu'à proximité immédiate de son siège, sur lequel il se transfère par ses propres moyens. Ensuite, après avoir repoussé manuellement l'assise 18 vers le strapontin il baisse l'accoudoir gauche puis repousse le strapontin vers sa position d'attente juste derrière la porte coulissante 10 et peut alors fermer sa portière 31.

Il provoque ensuite la fermeture de la porte 10, et peut mettre son automobile en mouvement.

On se réfère maintenant aux Figures 14 à 20.

Dans cette forme de réalisation, les moyens de guidage du strapontin sont formés de deux rails 40 sensiblement parallèles à l'axe longitudinal de l'automobile et du local.

On voit, sur la Figure 14, que le strapontin 41 comporte un chariot 42 reposant sur des roulettes (non représentées) guidées dans les rails 40 à section en C, empêchant l'extraction par le haut. Le chariot 42 comporte une base 43 et deux ailes antérieure et postérieure 44. La base 43 porte deux rails 45, à section en U, s'étendant transversalement à la direction axiale des rails 40.

Le strapontin comporte également un second chariot 46, mobile transversalement sur le chariot 42, comportant une base 47, montée, à une extrémité, sur des galets (non représentés) roulant dans les rail 45, et à l'autre extrémité, proche de l'automobile, sur deux pieds 48, portant des roulettes 49, destinées à rouler sur le sol. Ces roulettes 49 peuvent pivoter autour d'axes verticaux (non représentés), ce qui leur permet de s'orienter dans toutes les directions, selon que leur chariot 46 se déplace axialement lors du mouvement du chariot 42, ou transversalement vers l'automobile. On comprend aussi que le chariot 34 peut pivoter un peu dans le plan vertical, pour s'adapter aux petites variations de surface du sol, si elles existent, lorsque le chariot de déplace latéralement vers le siège de l'automobile. Afin d'empêcher un risque d'extraction par le haut, on peut prévoir que les rails 45 aient une section en C, empêchant l'extraction des galets vers le haut.

Le plateau 47 du chariot 46 porte deux vérins électriques de levage 50 permettant d'abaisser et soulever une plaque 51 s'étendant au-dessus de la base 43. La plaque 51 supporte des moyens de guidage latéral, schématiquement représentés 52, supportant et guidant une assise de strapontin 53. L'assise 53 peut ainsi coulisser latéralement dans la direction opposée à celle des roulettes 49, pour pouvoir se rapprocher, en porte-à-faux partiel, de la cuvette 12. On peut aussi prévoir que l'assise 53 puisse coulisser dans l'autre sens, pour pouvoir se rapprocher, en porte-à-faux partiel, du siège 32 de l'automobile.

Le local de toilettes 1 comporte dans son coin latéral antérieur, deux portes coulissantes 54 et 55, dont l'ouverture libère complètement l'angle antérieur concerné de la paroi du local.

Lorsque l'utilisateur vient garer son automobile, en bonne position, à côté du local 1, les portes 54 et 55 sont fermées, et le strapontin est, de préférence, dans une position d'attente représentée sur la Figure 15. L'utilisateur actionne alors une borne d'ouverture, provoquant l'ouverture des portes 54 et 55, puis ouvre sa portière 31, qui ne rencontre plus l'obstacle des portes fermées. Il peut alors saisir le strapontin, par exemple par son assise, et faire coulisser le chariot en avant, vers sa position avancée à côté du siège 32. Le cas échéant, si le strapontin est déjà dans sa position avancée, lors de l'ouverture des portes 54 et 55, il peut ouvrir la fenêtre de sa portière, faire reculer un peu manuellement le strapontin, ouvrir la portière 32 et avancer le strapontin.

Il peut alors tirer l'assise 53 latéralement vers lui, provoquant le déplacement latéral du chariot 46, sur ses roulettes, jusqu'à proximité immédiate de son siège 32 (Figure 16). Après avoir, si nécessaire, amené l'assise au niveau vertical souhaité, par exemple en actionnant les vérins 50, à l'aide de boutons de commande 56 présentés par le côté de la plaque 51, il se transfère alors sur l'assise 53 et la ramène à l'écart de son siège (Figure 17).

Il déplace alors le strapontin 41 en arrière le long des rails 40, jusqu'à pouvoir refermer la portière 32 (Figure 18). Il peut alors provoquer la fermeture des portes 54 et 55, puis se déplacer en arrière jusqu'à sa position de transfert (Figure 19). Après avoir modifié le niveau vertical de l'assise, si nécessaire, il peut alors faire coulisser latéralement l'assise de strapontin en porte-à faux partiel vers la cuvette 12, puis se transférer sur celle-ci (Figure 20).

Pour le retour vers son automobile il refait les étapes précitées en sens inverse.

Le dispositif peut comprendre, de préférence, des moyens de blocage temporaires, freins, cliquets ou arrêtoirs commandés, par exemple par des accoudoirs escamotables (non représentés) portés par le strapontin, par exemple par son assise 53, pour immobiliser temporairement l'assise et les chariots, pendant ses déplacements entre le siège, ou la cuvette, et l'assise. Ces moyens d'immobilisation, directement accessibles à l'homme de l'art, peuvent ne permettre le déplacement du strapontin sur les rails 40 que si le chariot 46 est en position centrale sur son chariot 42.

On se réfère maintenant aux Figures 21 à 31.

Dans le local 1, la cuvette 12 est disposée contre une paroi 57, parallèle à la paroi de fond 4, et l'ouverture, avec une porte coulissante 58, est située dans la paroi latérale, juste devant la paroi 57. Le strapontin 59 est monté sur des roulettes (non représentées) roulant sur le sol. Le moyen de guidage sur lequel le strapontin est guidé, est situé derrière la paroi 57, pour un guidage du strapontin parallèlement à la paroi 57, et donc perpendiculairement à l'axe de l'automobile 30. Il comporte une glissière fixe 60, située à une certaine distance au-dessus du sol, par exemple à 150 cm du sol, un coulisseau 61 guidé horizontalement sur la glissière fixe 60, et une glissière mobile 62 guidée horizontalement sur le coulisseau 61. Cet ensemble de guidage, d'un type en soi connu dans le commerce, comporte des galets ou billes évitant le frottement entre coulisseau et glissières. L'extrémité de la glissière 62, du côté de l'ouverture, présente un bras perpendiculaire 63 en équerre, dont la partie horizontale s'étend à travers une fente horizontale de la paroi 57, et dont l'extrémité inférieure de la partie verticale est fixée au strapontin 59. Ce dernier peut donc être guidé parallèlement à la paroi 57, entre une position située à côté de la cuvette (Figures 28) et la position avancée hors du local, à côté du siège 32 de l'automobile 30 (Figures 24). La fente horizontale 65 dans la paroi 57 s'étend depuis la position du bras 63 représentée sur les Figures 28 et 30, et est ouverte à l'extrémité côté porte 58, autrement dit au bord 64 de la paroi 57 qui se termine un peu avant la porte 58, de sorte que le bras 63, avec le strapontin 59 peut sortir du local 1 jusqu'à la position proche de l'automobile (Figures 24 à 26).

De préférence, une position d'attente, à l'intérieur du local et à côté de la porte 58, peut être marquée par un léger frein facilement surmontable par l'utilisateur handicapé (Figures 21 à 23). Ce frein peut, par exemple, comporter des encoches ou trous dans les glissières 60 et 61, dans lesquelles pénètre partiellement chaque fois une bille correspondante guidée dans le coulisseau 61 dans et repoussée vers la glissière correspondante par un léger ressort dans le coulisseau 61.

Le strapontin 59 peut comporter une assise 65 pouvant glisser, sur des guides (non représentés) du strapontin entre une position normale sur le strapontin (Figures 21 à 24), et une position avancée vers l'avant et vers le côté du siège 32, en porte-à-faux partiel, pour se rapprocher au plus près du siège (Figure 25).

Enfin, afin de permettre à l'automobiliste handicapé, assis sur le siège 32, de saisir plus facilement le strapontin pour l'attirer à lui, le strapontin peut comporter un bras 66, escamotable, de préférence élastiquement, lorsque la porte 58 est fermée. Ce bras peut comporter, par exemple, un long ressort hélicoïdal fixé par une extrémité au strapontin 59, ce ressort étant maintenu légèrement en compression par un fil s'étendant à son intérieur et fixé aux deux extrémités du ressort, la fixation au strapontin étant telle que le bras 64, à l'état libre, d'étende en direction de l'automobiliste assis sur le siège 32, la fermeture de la porte 58, lorsque le strapontin est en position d'attente, repoussant le ressort vers l'intérieur pour l'escamoter, l'ouverture de la porte ,permettant au ressort de s'étendre à nouveau vers l'automobile.

Le fonctionnement est le suivant. L'utilisateur gare sa voiture en position déterminée à côté de la porte 58, (Figure 21) puis actionne une commande (non représentée, ou une application sur son mobile, ce qui provoque le coulissement de la porte 58 (en deux parties dans l'exemple). A ce moment, le strapontin étant en position d'attente (Figures 21, 22, 30), l'ouverture provoque la libération du bras élastique 66 (Figure 22). L'utilisateur ouvre sa portière 31 et peut saisir la tige ou bras 66 (Figure 23) puis tirer le strapontin vers l'automobile jusqu'à sa position avancée en dehors du local 1 (Figures 24, 31) et provoque alors l'immobilisation du strapontin, par exemple en relevant en position escamotée un accoudoir droit (non représenté) qui actionne alors un frein immobilisant le strapontin II peut alors tirer vers lui l'assise 65 (Figure 25) puis s'y transférer (Figure 26). Il recule ensuite celle-ci complètement sur le strapontin, rabaisse l'accoudoir pour relâcher le frein et déplace lui-même le strapontin vers l'ouverture du local, par exemple en position d'attente, et ferme la portière 31 (Figure 27), puis la porte 58. Il déplace alors le strapontin, qui le porte, jusqu'à côté de la cuvette 12 (Figure 28, 30). Il immobilise alors le strapontin par un frein (non représenté), par exemple, en relevant en position escamotée un accoudoir gauche, puis se transfère sur la cuvette 12. Au retour il procède aux étapes en sens inverse.

L'invention a également trait à l'utilisation du dispositif de transfert, comprenant un strapontin mobile, comportant une assise pour l'utilisateur, des emplacements respectifs de transfert, dans lesquels le strapontin et la cuvette se trouvent l'un à côté de l'autre et à proximité immédiate, ledit strapontin mobile pouvant être déplacé sur des moyens de guidage entre une position avancée se trouvant située à côté et à proximité du siège de l'automobile de l'utilisateur, arrêté dans une position déterminée à côté du local, et son emplacement de transfert, pour le transfert d'un automobiliste handicapé moteur entre l'automobile et la cuvette de toilettes.

## Revendications

1. Dispositif de toilettes ou WC, pour automobilistes handicapés moteurs, **caractérisé en ce qu'**il comporte,
- un local (1) comportant une ouverture (10, 54, 55), ledit local (1) étant disposé pour qu'une automobile (30) puisse venir se garer à coté de ladite ouverture (10, 54, 55), à l'extérieur dudit local (1), dans une position déterminée,
- une cuvette de WC (12) pour handicapé, installée dans le local (1)
- un strapontin mobile (11, 41, 59), comportant une assise (17, 53, 65) pour l'utilisateur,
- des moyens de guidage (9, 40, 60, 61, 62) dudit strapontin (11, 4, 59) fixés dans ledit local (1),
- ledit strapontin mobile (11, 4, 59) pouvant être déplacé par l'utilisateur sur lesdits moyens de guidage entre une position avancée se trouvant située à l'extérieur du local et à côté et à proximité du siège de l'automobile de l'utilisateur, arrêté dans sa position déterminée à côté de ladite ouverture (10 ; 54, 55) du local (1), et un emplacement de transfert, dans lequel le strapontin (11, 41, 59) et la cuvette (12) se trouvent l'un à côté de l'autre et à proximité immédiate,
- ledit strapontin (11, 41, 59) présentant des moyens permettant son immobilisation dans sa position de transfert et dans sa position avancée à côté du siège de l'automobile,
- ladite ouverture (10, 54, 55) pouvant être fermée par l'utilisateur lorsque ledit strapontin (11, 41) se trouve à l'intérieur dudit local (1), et
- des moyens de guidage et/ou de repérage permettant à l'automobiliste de venir garer son automobile dans la position précise dans laquelle le strapontin viendra se disposer, dans sa position avancé.

2. Dispositif selon la revendication 1, **caractérisé en ce que** ces moyens permettant l'immobilisation dudit strapontin (11, 41) sont actionnés par des accoudoirs pivotants ou escamotables présentés par les deux côtés latéraux du strapontin (11, 41).

3. Dispositif selon l'une des revendications 1 et 2, caractérisé en ce le strapontin (11, 41) comporte des moyens (50) de déplacement vertical d'assise, permettant une variation du niveau vertical de l'assise (17, 53) du strapontin, (11, 41) au moins entre deux niveaux à savoir le niveau d'assiette de la cuvette et le niveau du siège de l'automobile, s'il est différent.

4. Dispositif selon l'une des revendications 1 à 3 **caractérisé en ce que** les moyens d'ouverture (10 ; 54, 55) du local, libèrent une ouverture d'accès, sur un côté ou angle latéral de local proche de l'automobile, les dimensions de l'ouverture ainsi située, étant telles que la partie externe au moins de la portière de l'automobile peut passer par l'ouverture, lorsque l'utilisateur ouvre la portière.

5. Dispositif selon l'une des revendications 1 à 4, **caractérisé en ce que** les moyens de guidage du strapontin entre sa position retirée dans le local et sa position avancée à côté du siège de l'automobile s'étendent de façon oblique vers le côté et vers l'avant de l'automobile, suivant un angle entre 50 et 70°.

6. Dispositif selon l'une des revendications 1 à 4, **caractérisé en ce que** lesdits moyens de guidage (40) sont sensiblement parallèles, ou au plus faiblement obliques par rapport à l'axe longitudinal de l'automobile, suivant un angle inférieur à 30° avec l'axe du dispositif.

7. Dispositif selon l'une des revendications 1 à 4, **caractérisé en ce que** lesdits moyens de guidage (60, 61, 62) sont sensiblement perpendiculaires à l'axe longitudinal de l'automobile.

8. Dispositif selon la revendication 6, **caractérisé en ce que** le strapontin (41) porte une structure ou chariot (46), portant l'assise et mobile par rapport au strapontin, déplaçable latéralement vers le siège de l'automobile lorsque le strapontin est dans sa position avancée et munie, au moins vers son extrémité du côté du siège, de moyens de support (48, 49) roulant sur le sol.

9. Dispositif selon l'une des revendications 1 à 8 **caractérisé en ce que** le strapontin (11, 41) comporte une assise (17, 53) qui peut coulisser sur des moyens de guidage de l'assise (18, 52) portés par le strapontin (11, 41), permettant un déplacement de l'assise en porte-à-faux partiel de l'assise jusqu'à proximité immédiate du siège de l'automobile.

10. Dispositif selon l'une des revendications 1 à 9, **caractérisé en ce que** le strapontin est déplaçable manuellement par l'utilisateur.

11. Dispositif selon l'une des revendications 1 à 10, **caractérisé en ce que** les moyens de guidage sont fixés sur le sol du local (1).

12. Dispositif selon l'une des revendications 1 à 10, **caractérisé en ce que** les moyens de guidage (60, 61, 62) sont fixés sur une paroi (57) ou autre support, libérant le sol.

13. Dispositif selon l'une des revendications 1 à 9, **caractérisé en ce que** lesdits moyens de guidage comportent un ensemble d'éléments télescopiques (60, 61, 62).

14. Dispositif selon l'une des revendications 1 à 13, **caractérisé en ce que** le strapontin comporte un bras escamotable (66), s'étendant vers le siège de l'automobile lorsque l'ouverture du local est libérée.

15. Dispositif selon l'une des revendications 1 à 14, **caractérisé en ce que** la longueur de la course du strapontin (11, 41) est de l'ordre de 80 à 120 cm, et notamment accessible à l'utilisateur assis sur le siège de l'automobile.

## Patentansprüche

1. Toiletten- oder WC-Vorrichtung für behinderte motorisierte Autofahrer, **dadurch gekennzeichnet, dass** sie umfasst,
- einen Raum (1), der eine Öffnung (10, 54, 55) aufweist, wobei der Raum (1) so angeordnet ist, dass ein Autofahrer (30) neben der Öffnung (10, 54, 55) außerhalb des Raums (1) in einer vorbestimmten Position parken kann,
- eine Toilettenschüssel (12) für Behinderte, die in dem Raum (1) installiert ist,
- einen beweglichen Notsitz (11, 41, 59), der eine Sitzfläche (17, 53, 65) für die Benutzerperson aufweist,
- Mittel (9, 40, 60, 61, 62) zum Führen des Notsitzes (11, 4, 59), die in dem Raum (1) befestigt sind,
- wobei der bewegliche Notsitz (11, 4, 59) von der Benutzerperson auf den Führungsmitteln zwischen einer vorgerückten Position, die außerhalb des Raums und neben und in der Nähe des Sitzes des Fahrzeugs der Benutzerperson liegt, das in seiner vorbestimmten Position neben der Öffnung (10, 54, 55) des Raums (1) hält, und einer Übergabestelle bewegt werden kann, in der der Notsitz (11, 41, 59) und die Schüssel (12) sich nebeneinander und in unmittelbarer Nähe befinden,
- wobei der Notsitz (11, 41, 59) Mittel aufweist, die seine Festlegung in seiner Übergabeposition und seiner vorgerückten Position neben dem Sitz des Fahrzeugs aufweist,
- wobei die Öffnung (10, 54, 55) von der Benutzerperson geschlossen werden kann, wenn sich der Notsitz (11, 41) im Inneren des Raums (1) befindet, und
- Führungsmittel und/oder Kennzeichnungsmittel, die dem Autofahrer ermöglichen, sein Fahrzeug in der zielgenauen Position zu parken, in der der Notsitz sich in seiner vorgerückten Position anordnen wird.

2. Vorrichtung nach Anspruch 1, **dadurch gekennzeichnet, dass** diese Mittel, die die Festlegung des Notsitzes (11, 41) ermöglichen, durch schwenkbare oder einziehbare Armlehnen betätigt werden, die von den zwei lateralen Seiten des Notsitzes (11, 41) dargeboten werden.

3. Vorrichtung nach einem der Ansprüche 1 oder 2, **dadurch gekennzeichnet, dass** der Notsitz (11, 41) Mittel (50) zum vertikalen Verschieben des Sitzes aufweist, die eine Veränderung des vertikalen Niveaus der Sitzfläche (17, 53) des Notsitzes (11, 41) mindestens zwischen zwei Niveaus, nämlich dem Niveau der Mulde der Schüssel und dem Niveau des Sitzes des Fahrzeugs, wenn dieses unterschiedlich ist, gestatten.

4. Vorrichtung nach einem der Ansprüche 1 bis 3, **dadurch gekennzeichnet, dass** die Öffungsmittel (10; 54, 55) des Raums eine Zugangsöffnung an einer Seite oder einem Raumseitenwinkel nahe dem Fahrzeug freisetzen, wobei die Abmessungen der so angeordneten Öffnung derart sind, dass mindestens das äußere Teil der Tür des Fahrzeugs durch die Öffnung hindurchgehen kann, wenn die Benutzerperson die Tür öffnet.

5. Vorrichtung nach einem der Ansprüche 1 bis 4, **dadurch gekennzeichnet, dass** die Mittel zur Führung des Notsitzes zwischen seiner in den Raum zurückgezogenen Position und seiner neben dem Sitz des Fahrzeugs vorgerückten Position sich schräg zu der Seite und nach vorn in Bezug auf das Fahrzeug gemäß einem Winkel zwischen 50 und 70° erstrecken.

6. Vorrichtung nach einem der Ansprüche 1 bis 4, **dadurch gekennzeichnet, dass** die Führungsmittel (40) im Wesentlichen parallel oder höchstensfalls leicht schräg in Bezug auf die Längsachse des Fahrzeugs gemäß einem Winkel kleiner als 30° zur Achse der Vorrichtung sind.

7. Vorrichtung nach einem der Ansprüche 1 bis 4, **dadurch gekennzeichnet, dass** die Führungsmittel (60, 61, 62) im Wesentlichen senkrecht zur Längsachse des Fahrzeugs sind.

8. Vorrichtung nach Anspruch 6, **dadurch gekennzeichnet, dass** der Notsitz (41) einen Aufbau oder Wagen (46) trägt, der die Sitzfläche lagert und in Bezug auf den Notsitz beweglich ist und seitlich zum Sitz des Fahrzeugs verschiebbar ist, wenn der Notsitz in seiner vorgerückten Position ist, und mindestens an seinem Ende zur Seite des Sitzes hin mit Abstützmitteln (48, 49) ausgerüstet ist, die auf dem Boden rollen.

9. Vorrichtung nach einem der Ansprüche 1 bis 9, **dadurch gekennzeichnet, dass** der Notsitz (11, 41) eine Sitzfläche (17, 53) aufweist, die auf von dem Notsitz (11, 41) getragenen Mitteln (18, 52) zur Führung der Sitzfläche gleiten kann, wobei eine Verschiebung der Sitzfläche in teilweise überkragender Stellung bis in die unmittelbare Nähe des Sitzes des Fahrzeugs ermöglich wird.

10. Vorrichtung nach einem der Ansprüche 1 bis 9, **dadurch gekennzeichnet, dass** der Notsitz manuell von der Benutzerperson verschiebbar ist.

11. Vorrichtung nach einem der Ansprüche 1 bis 10, **dadurch gekennzeichnet, dass** die Führungsmittel am Boden des Raums (1) befestigt sind.

12. Vorrichtung nach einem der Ansprüche 1 bis 10, **dadurch gekennzeichnet, dass** die Führungsmittel (60, 61, 62) an einer Wand (57) oder einer anderen, den Boden freigebenden Stütze befestigt sind.

13. Vorrichtung nach einem der Ansprüche 1 bis 9, **dadurch gekennzeichnet, dass** die Führungsmittel eine Anordnung von Teleskopelementen (60, 61, 62) aufweisen.

14. Vorrichtung nach einem der Ansprüche 1 bis 13, **dadurch gekennzeichnet, dass** der Notsitz einen versenkbaren Arm (66) aufweist, der sich zu dem Sitz des Fahrzeugs erstreckt, wenn die Öffnung des Raums freigegeben ist.

15. Vorrichtung nach einem der Ansprüche 1 bis 14, **dadurch gekennzeichnet, dass** die Länge des Wegs des Notsitzs (11, 41) in der Größenordnung von 80 bis 120 cm und insbesondere der Benutzungsperson, die auf dem Sitz des Fahrzeugs sitzt, zugänglich ist.

## Claims

1. Toilet facility or WC, for physically-disabled motorists, **characterized in that** it comprises,
- a closet (1) having an opening (10, 54, 55), wherein the closet (1) is so arranged that an automobile (30) may be parked in an identified position outside the closet (1) next to the opening (10, 54, 55),
- a WC (12) installed in the closet (1) for the physically-disabled,
- a movable folding seat (11, 41, 59) with a seat (17, 53, 65) for the user,
- guidance means (9, 40, 60, 61, 62) for the folding seat (11, 4, 59) fixed in the closet (1),
- the movable folding seat (11, 4, 59) may be moved by the user on the guidance means between an advanced position outside the closet located at the side of, and close to, the automobile seat of the user, wherein it is stopped in its identified position next to the opening (10; 54, 55) of the closet (1), and a transfer position, wherein the folding seat (11, 41, 59) and the toilet bowl (12) are located by the side of one another and in the immediate vicinity,
- the folding seat (11, 41, 59) has means for being locked in its transfer position and in its advanced position close to the automobile seat,
- the opening (10, 54, 55) may be closed by the user when the folding seat (11, 41) is inside the closet (1), while
- guidance and/or tracking means enable the motorist to park the car in the precise position at which the folding seat will be located in its advanced position.

2. Facility according to claim 1, **characterized in that** the means allowing locking of the folding seat (11, 41) are actuated by pivoting or retractable armrests on the two lateral sides of the folding seat (11, 41).

3. Facility according to one of the claims 1 and 2, **characterized in that** the folding seat (11, 41) comprises means (50) for the vertical displacement of the seat allowing variation of the vertical height of the seat (17, 53) of the folding seat, (11, 41) at least between two levels, namely the toilet bowl seat level and the automobile seat level, if they are different.

4. Facility according to one of the claims 1 to 3 **characterized in that** the opening means (10; 54, 55) of the closet free an access opening on a side, or at an angle to a side, of the closet close to the automobile, wherein the dimensions of the opening are such that the outer part of at least the automobile door may pass through the opening, when the user opens the door.

5. Facility according to one of the claims 1 to 4, **characterized in that** the means guiding the folding seat between its retracted position in the closet and its advanced position next to the automobile seat extend obliquely to the side and towards the front of the automobile, at an angle between 50 and 70°.

6. Facility according to one of the claims 1 to 4, **characterized in that** the guidance means (40) are substantially parallel, or at least slightly oblique with respect to the longitudinal axis of the automobile, at an angle less than 30° with respect to the axis of the facility.

7. Facility according to one of the claims 1 to 4, **characterized in that** the guidance means (60, 61, 62) are substantially perpendicular to the longitudinal axis of the automobile.

8. Facility according to claim 6, **characterized in that** the folding seat (41) comprises a structure or carriage (46) carrying the seat and that is movable relative to the folding seat, wherein it is laterally movable towards the automobile seat when the folding seat is in its advanced position, and is provided with support means (48, 49) rolling on the ground, at least towards its end on the side of the seat.

9. Facility according to one of the claims 1 to 8 **characterized in that** the folding seat (11, 41) comprises a seat (17, 53) which may slide on seat guidance means (18, 52) carried by the folding seat (11, 41), in order to allow displacement of the cantilever part of the seat to the immediate vicinity of the automobile seat.

10. Facility according to one of the claims 1 to 9, **characterized in that** the folding seat may be moved manually by the user.

11. Facility according to one of the claims 1 to 10, **characterized in that** the guidance means are fixed on the floor of the closet (1).

12. Facility according to one of the claims 1 to 10, **characterized in that** the guidance means (60, 61, 62) are fixed on a wall (57) or other support, thus freeing the floor.

13. Facility according to one of the claims 1 to 9, **characterized in that** the guidance means comprise a set of telescopic elements (60, 61, 62).

14. Facility according to one of the claims 1 to 13, **characterized in that** the folding seat comprises a retractable arm (66) extending towards the automobile seat when the closet opening is freed.

15. Facility according to one of the claims 1 to 14, **characterized in that** the length of the stroke of the folding seat (11, 41) is of the order of 80 to 120 cm, and is, in particular, accessible to the user sitting on the automobile seat.
